# FASCICULE DE BREVET EUROPEEN

(11) **EP 3 728 713 B1**
(45) Date de publication et mention de la délivrance du brevet: **23.08.2023**
(21) Numéro de dépôt: 18845298.1
(22) Date de dépôt: 18.12.2018
(51) Int. Cl.: D02G 3/28, D02G 3/48, D07B 3/00

(54) **PROCEDE ET INSTALLATION DE RETORDAGE AVEC CONTROLE DE LA TENSION POUR LA FABRICATION DE FILS DE RENFORT POUR PNEUMATIQUES**
VEFAHREN UND ANLAGE ZUM VERDREHEN VON REIFENKORDE MIT KONTROLLIERTER SPANNUNG
METHOD AND SYSTEM FOR TWISTING TYRE CORDS WITH A CONTROLLED TENSION

(30) Priorité: 22.12.2017 FR 1763110
(43) Date de publication de la demande: 28.10.2020
(73) Titulaire: COMPAGNIE GENERALE DES ETABLISSEMENTS MICHELIN, 63000 Clermont-Ferrand (FR)
(72) Inventeur: CORNILLE, Richard, 63040 Clermont-Ferrand Cedex9 (FR); HOMBERT, Christophe, 63040 Clermont-Ferrand Cedex9 (FR); AUBAREDE, Francis, 63040 Clermont-Ferrand Cedex9 (FR)
(74) Mandataire: Redouté, Gilles Pierre
(86) Numéro de dépôt international: PCT/FR2018/053386
(87) Numéro de publication internationale: WO 2019/122698

(56) Documents cités:
- CN-A- 106 319 712
- CN-U- 201 530 945
- US-A1- 2008 098 707

## Description

La présente invention concerne le domaine de la réalisation d'éléments filaires, dits « câblés », par assemblage par tordage de plusieurs brins continus, notamment de fils textiles.

La présente invention concerne plus particulièrement l'application d'un tel procédé d'assemblage à la fabrication d'éléments filaires de renfort qui sont destinés à entrer dans la constitution de bandages, notamment de bandages pneumatiques pour véhicules.

Il est connu de réaliser des éléments filaires en entrelaçant plusieurs brins les uns avec les autres, par tordage, au moyen d'un dispositif de tordage de type métier à anneau.

Généralement, les brins sont stockés sur des bobines d'entrée, à partir desquelles on déroule chaque brin jusqu'à un point d'assemblage, au niveau duquel ledit brin est entrelacé avec le ou les autres brins pour former un élément filaire, dit « câblé ».

Les brins peuvent avoir été soumis préalablement, avant d'être déroulés et assemblés, à une opération de tordage, afin de présenter une certaine pré-torsion autour de leur axe.

Il est connu de prévoir, le long du brin considéré, un dispositif d'entraînement motorisé, tel qu'un cabestan, qui est placé entre la bobine d'entrée et le point d'assemblage afin de conférer au brin considéré une vitesse d'avance prédéterminée.

Par ailleurs, l'élément filaire est lui-même entraîné, en aval du point d'assemblage, par une bobine de sortie motorisée, sur laquelle on enroule ledit élément filaire au fur et à mesure de sa fabrication.

Au sein d'un métier à anneau, on trouve également, entre le point d'assemblage et la bobine de sortie motorisée, un curseur qui est monté mobile en glissement libre sur un anneau, coaxial à l'axe de rotation de la bobine de sortie, et à travers lequel l'élément filaire passe avant de rejoindre la bobine.

Ainsi, la mise en rotation de la bobine engendre une traction sur l'élément filaire, laquelle induit à son tour une contrainte sur le curseur qui, par réaction, chemine en rotation le long de l'anneau et provoque ainsi un mouvement de vrillage qui génère l'entrelacement des brins au niveau du point d'assemblage.

En pratique, il est nécessaire de déterminer empiriquement une combinaison appropriée entre d'une part une vitesse de rotation de bobine à laquelle on fait tourner la bobine de sortie motorisée, et d'autre part, pour chaque brin, une vitesse d'avance adaptée, telle que conférée par le cabestan en amont du point d'assemblage, de manière à ce que l'équilibre dynamique subtil du mouvement de curseur, qui s'instaure lors de l'application de cette combinaison de vitesses, permette d'obtenir un élément filaire qui présente les qualités souhaitées, notamment en matière de propriétés mécaniques.

Il est donc parfois difficile de mettre au point de tels procédés de fabrication d'éléments filaires, et notamment de déterminer les réglages de vitesse de cabestan et de bobine de sortie qui garantissent l'obtention des propriétés souhaitées de l'élément filaire.

En outre, même lorsque de tels réglages sont convenablement déterminés, il subsiste un risque de dérive lié à la sensibilité du procédé aux variations des conditions de mise en oeuvre, et notamment à la sensibilité du procédé aux fluctuations des frottements qui opèrent au sein des différents organes mécaniques du métier à anneau, par exemple au niveau des éléments de déroulage ou bien au niveau du curseur.

De même, le comportement du curseur est sensible au degré de remplissage de la bobine de sortie, dans la mesure où l'orientation de l'élément filaire qui sort du curseur pour rejoindre la bobine varie selon que la bobine de sortie est très peu remplie, auquel cas l'élément filaire, qui présente un faible diamètre de spire, est orienté quasi-radialement par rapport à l'axe de la bobine, et donc quasi-radialement par rapport à l'axe de l'anneau qui porte le curseur, ou selon que la bobine de sortie est au contraire remplie, auquel cas l'élément filaire, qui présente un grand diamètre de spire, est orienté quasiment tangentiellement au périmètre externe de ladite bobine.

Bien entendu, la sensibilité du procédé aux conditions de mise en oeuvre du curseur est potentiellement préjudiciable à la reproductibilité du procédé de fabrication.

Les objets assignés à l'invention visent par conséquent à remédier aux inconvénients susmentionnés et proposer un nouveau procédé et une nouvelle installation de fabrication d'un élément filaire par entrelacement de brins dont la mise en oeuvre soit facilitée, et qui présente une robustesse améliorée et une bonne reproductibilité.

Un autre objet assigné à l'invention vise à proposer un nouveau procédé et une nouvelle installation de fabrication d'éléments filaires qui présente une certaine polyvalence, en permettant de réaliser sur demande, et de manière reproductible, une large variété de gammes de fabrication d'éléments filaires, aux propriétés distinctes.

Les objets assignés à l'invention sont atteints au moyen d'un procédé de fabrication d'un élément filaire par entrelacement d'au moins un premier brin et un second brin distinct du premier brin, selon la revendication 1.

Les inventeurs ont en effet constaté que, dans un certain nombre de situations, et notamment en fonction de la nature des brins utilisés, les propriétés de l'élément filaire fabriqué pouvaient dépendre étroitement de la tension des brins au moment de l'assemblage.

Avantageusement, la mise en oeuvre d'une régulation par la tension d'un ou plusieurs brins, plutôt que par des vitesses, permet donc de contrôler finement, et de manière reproductible, les propriétés de l'élément filaire fabriqué.

En outre, une telle régulation par la tension permet de compenser au moins en partie d'éventuelles fluctuations de frottement dans l'installation de tordage, ce qui rend le procédé bien moins sensible auxdites fluctuations de frottement, notamment aux fluctuations de frottement qui se produisent en amont du point d'assemblage.

Le procédé selon l'invention est donc particulièrement robuste et reproductible.

En outre, un tel procédé permet non seulement de réaliser une production industrielle mieux contrôlée, mais également de faciliter la transition entre le développement et l'industrialisation d'un nouvel élément filaire.

En effet, il est possible, en appliquant ce procédé, d'élaborer tout d'abord, sur une installation offrant une régulation de tension conformément à l'invention, un élément filaire aux propriétés bien définies, en fixant une spécification en tension d'un ou de plusieurs brins, puis ensuite d'en déduire, de manière empirique, en mesurant les vitesses qui résultent de l'application de la régulation en tension, des réglages correspondants destinés à une régulation en vitesse, qui, réciproquement, permettront d'obtenir la ou les tensions désirées avec un degré de précision et de reproductibilité raisonnable, et qui pourront être avantageusement appliqués sur des machines industrielles existantes de fabrication en grande série qui ne disposent pas d'une régulation en tension, mais seulement d'une régulation en vitesse.

Selon une possibilité particulièrement préférentielle, le procédé permet d'asservir simultanément un brin en tension et l'autre brin en vitesse. L'invention permet de sélectionner, par le biais d'un sélecteur, pour au moins l'un des brins voire pour chaque brin de l'élément filaire, un asservissement en tension ou un asservissement en vitesse, ce qui offre notamment de multiples possibilités de combinaisons lors de la recherche de nouveaux éléments filaires présentant des propriétés particulières.

On notera en outre que, avantageusement, l'entrelacement qui intervient au point d'assemblage permet en quelque sorte de "figer" les propriétés que l'on a conférées à l'élément filaire grâce aux asservissements en tension et/ou en vitesse choisis pour les différents brins constitutifs dudit élément filaire, et donc de conserver sensiblement les propriétés et avantages procurés par la combinaison spécifique de ces asservissements choisis.

En outre, le procédé selon l'invention est parfaitement applicable à la fabrication d'un élément filaire faisant intervenir des longueurs de brins différentes d'un brin à l'autre, et en particulier à la fabrication d'éléments filaires dits « guipés » dont un brin forme une âme centrale autour de laquelle s'enroulent en hélice un ou plusieurs autres brins.

D'autres objets, caractéristiques et avantages de l'invention apparaîtront plus en détail à la lecture de la description qui suit, ainsi qu'à l'aide des dessins annexés, fournis à titre purement illustratif et non limitatif, parmi lesquels :

La figure 1 illustre, selon une vue schématique, un exemple d'installation, de type métier à anneau, permettant de mettre en oeuvre le procédé de fabrication selon l'invention.

La figure 2 illustre, selon une vue schématique, un agencement de rouleaux en « trio » qui peut être utilisé, selon la configuration des rouleaux et le cheminement du brin à travers lesdits rouleaux, soit comme dispositif d'entraînement motorisé pour réaliser une régulation en vitesse, soit comme organe de surveillance de tension, pour mesurer la tension du brin.

La figure 3 illustre, selon une vue schématique en perspective, un exemple d'organe de surveillance de tension utilisant un guide-fil, de type poulie, monté sur un support élastiquement déformable formé par une poutre en porte-à-faux.

La présente invention concerne un procédé de fabrication d'un élément filaire 1 par entrelacement d'au moins un premier brin 2 et un second brin 3, ledit second brin 3 étant distinct du premier brin.

L'élément filaire 1 ainsi obtenu est également appelé un « câblé ».

Par « filaire », on désigne un élément qui s'étend longitudinalement selon un axe principal, correspondant à la direction longitudinale, et qui présente une section transverse, perpendiculaire à l'axe principal, dont la plus grande dimension D est relativement faible par rapport à la dimension L selon l'axe principal. Par « relativement faible », on entend que L/D est supérieur ou égal à 100, de préférence supérieur ou égal à 1 000.

Cette définition couvre aussi bien les éléments filaires 1 de section transverse circulaire que les éléments filaires 1 de section transverse non circulaire, par exemple de section transverse polygonale ou oblongue. Dans le cas d'éléments de renfort filaires de section transverse non circulaire, le rapport de la plus grande dimension D de la section sur la plus petite dimension d de la section pourra par exemple être supérieur ou égal à 20, de préférence supérieur ou égal à 30 et plus préférentiellement supérieur ou égal à 50.

Typiquement, l'élément filaire 1 pourra présenter une section transverse dont la plus grande dimension D est comprise entre 0,05 mm et 5 mm, voire par exemple compris entre 0,2 mm et 2 mm, et, plus particulièrement, dont la section transverse s'inscrit géométriquement dans un cylindre, centré sur l'axe principal de l'élément filaire, dont le diamètre est compris entre 0,05 mm et 5 mm, voire par exemple compris entre 0,2 mm et 2 mm.

A titre indicatif, ledit élément filaire 1 pourra présenter une longueur L continue égale ou supérieure à 1 m, à 10 m, à 100 m, voire à 1 000 m, et par exemple comprise entre 500 m et 100 000 m.

De même, chacun des brins 2, 3 pourra présenter une 1 une section transverse dont la plus grande dimension D est comprise entre 0,05 mm et 5 mm, voire par exemple compris entre 0,2 mm et 2 mm, et, plus particulièrement, dont la section transverse s'inscrit géométriquement dans un cylindre, centré sur l'axe principal de l'élément filaire, dont le diamètre est compris entre 0,05 mm et 5 mm, voire par exemple compris entre 0,2 mm et 2 mm.

A titre indicatif, le brin 2, 3 considéré pourra présenter une longueur L continue égale ou supérieure à 1 m, à 10 m, à 100 m, voire à 1 000 m, et par exemple comprise entre 500 m et 100 000 m.

Le premier brin 2, et/ou le second brin 3, pourra être mono-filament, c'est-à-dire constitué d'un seul filament monolithique, ou bien multi-filaments, c'est-à-dire constitué d'un ensemble de filaments formant un faisceau.

Le filament ou les filaments constitutifs du premier brin 2, respectivement du second brin 3, pourront être de toute nature appropriée.

De préférence, on utilisera des filaments textile, préférentiellement en matériau polymère, par exemple en Polyamide (Nylon^{™}), en aramide, en rayonne (fibre issue de la cellulose du bois), en PolyEthylèneTéréphtalate (PET), etc., ou en toute combinaison de tels matériaux polymères.

Bien entendu, le procédé pourra s'appliquer à l'assemblage d'un nombre quelconque de brins 2, 3.

A titre d'exemple, le nombre de brins 2, 3 utilisés pour former l'élément filaire 1 pourra être compris entre deux et douze brins, et de façon particulièrement préférentielle entre deux et quatre brins.

En particulier, on pourra ainsi réaliser un élément filaire 1 à quatre brins, comprenant un brin central formant une âme et trois brins périphériques enroulés autour de ladite âme.

Par simple commodité de description, on pourra, lorsque nécessaire, faire référence à, et opérer une distinction entre, un premier brin 2 et à un second brin 3, étant bien entendu que l'on pourra assigner et adapter *mutatis mutandis* à n'importe quel brin considéré les caractéristiques décrites en lien avec le premier brin 2 ou le second brin 3.

En particulier, on notera que chacune des variantes de mise en oeuvre des dispositifs d'amenée 6A, 6B, 6C, 6D, 6E représentées sur la figure 1 peut trouver à s'appliquer au premier brin 2, au second brin 3, à l'un quelconque des brins utilisés pour réaliser l'élément filaire 1, voire à l'ensemble des brins utilisés pour fabriquer l'élément filaire 1. Chaque brin représenté sur ladite figure 1 porte donc, par commodité de description, la double référence « 2, 3 ».

La présente invention concerne bien entendu une installation 5 pour la mise en oeuvre du procédé.

Tel qu'on le verra dans ce qui suit, ladite installation 5 peut correspondre à un métier à anneau que l'on aura perfectionné en lui ajoutant notamment une unité d'asservissement en tension 30, ou des unités d'asservissement en tension 30, permettant d'asservir en boucle fermée la tension du brin 2, 3 considéré ou, respectivement, les tensions respectives des brins 2, 3 considérés.

De façon connue en soi, le procédé comprend une étape (a) d'amenée au cours de laquelle on achemine le premier brin 2 et, respectivement, le second brin 3, jusqu'à un point d'assemblage 4 au niveau duquel le premier brin 2 et le second brin 3 se rejoignent.

L'installation 5 comprendra à cet effet un dispositif d'amenée 6 chargé d'acheminer le premier brin 2 et, respectivement, le second brin 3, jusqu'à un point d'assemblage 4 au niveau duquel le premier brin 2 et le second brin 3 se rejoignent.

En pratique, et tel que cela est illustré sur la figure 1, le dispositif d'amenée 6, sera de préférence agencé de manière à permettre de dérouler et d'acheminer jusqu'au point d'assemblage 4 le brin 2, 3 concerné, depuis une bobine d'entrée 7 sur laquelle ledit brin 2, 3 est initialement stocké.

On notera que l'un et/ou l'autre des brins 2, 3 destinés à l'assemblage pourront avoir subi un tordage individuel préalable, avant leur utilisation par l'installation 5, et former ainsi un ou des « surtords », stockés chacun sur sa bobine d'entrée 7 respective.

Le dispositif d'amenée 6 du brin 2, 3 considéré pourra avantageusement comprendre un dispositif d'entraînement motorisé 8.

Ledit dispositif d'entraînement motorisé 8 est situé en amont dudit point d'assemblage 4, et est agencé pour conférer au brin 2, 3 considéré une vitesse dite « vitesse d'avance » V_fwd en réponse à une consigne d'entraînement que l'on applique audit dispositif d'entraînement motorisé 8.

Ainsi, le dispositif d'entraînement motorisé 8 permet d'entraîner le brin 2, 3, dans un sens dit « sens d'acheminement » F, de la bobine d'entrée 7 vers le point d'assemblage 4.

Par convention, on considérera que le sens d'acheminement F selon lequel le brin 2, 3 se déplace de la bobine d'entrée 7 vers le point d'assemblage 4, puis au-delà, correspond à un sens de déplacement amont-aval.

De préférence, le dispositif d'entraînement motorisé 8 sera formé par un cabestan, tel que cela est illustré sur la figure 1.

De façon connue en soi, un tel cabestan 8 pourra comprendre deux rouleaux 9, 10, dont un rouleau motorisé 9 et un rouleau libre 10, autour desquels on enroule plusieurs spires du brin 2, 3 considéré, de sorte à réaliser un entraînement du brin 2, 3 par friction.

On pourra éventuellement prévoir, à la surface du rouleau motorisé 9 et/ou du rouleau libre un revêtement anti-dérapant qui améliore l'adhérence du brin 2, 3 sur le rouleau 9, 10.

En variante, on pourrait utiliser, en lieu et place d'un cabestan, tout type de dispositif d'entraînement motorisé 8 adapté, par exemple un trio d'appel 11, tel que celui illustré sur la figure 2.

Un tel trio d'appel 11 comprend trois rouleaux 12, 13, 14, dont un rouleau planétaire 12, de préférence libre, et deux rouleaux satellites 13, 14, de préférence motorisés et synchronisés, lesdits rouleaux 12, 13, 14 étant agencés de manière à ce que le brin 2, 3 soit entraîné par friction entre lesdits rouleaux, selon un chemin en forme de Ω (oméga majuscule).

Dans cette configuration destinée à entraîner le brin 2, 3 en déplacement, le rouleau planétaire 12 peut de préférence venir au contact des deux rouleaux satellites 13, 14, et la surface cylindrique du rouleau planétaire 12 peut être revêtue d'une couche de gomme antidérapante, afin d'améliorer l'entraînement dudit rouleau planétaire 12 par les rouleaux satellites 13, 14.

Bien entendu, le dispositif d'amenée 6 pourra comprendre plusieurs dispositifs d'entraînement motorisés 8 distincts, affectés chacun à un brin 2, 3 différent.

Ainsi, on pourra prévoir, en sus d'un premier dispositif d'entraînement motorisé 8 affecté au premier brin 2, un second dispositif d'entraînement motorisé 8, analogue au premier dispositif d'entraînement motorisé mais distinct de ce dernier, et affecté au second brin 3, le cas échéant un troisième dispositif d'entraînement motorisé 8 affecté à un troisième brin, etc.

Le procédé comprend également une étape (b) d'entrelacement au cours de laquelle on entrelace le premier brin 2 et le second brin 3 l'un avec l'autre, au niveau du point d'assemblage 4, de sorte à former un élément filaire 1 à partir desdits au moins premier et second brins 2, 3.

L'entrelacement peut de préférence être réalisé par tordage de manière à enrouler en hélice le second brin 3 autour du premier brin 2, ou le second brin 3 et le premier brin 2 l'un autour de l'autre, pour former l'élément filaire 1.

L'installation 5 comprendra donc un dispositif d'entrelacement 15, et plus particulièrement un dispositif de tordage 15, chargé d'entrelacer le premier brin 2 et le second brin 3 l'un avec l'autre, au niveau du point d'assemblage 4, de sorte à former un élément filaire 1 à partir desdits au moins premier et second brins 2, 3.

Le procédé comprendra également une étape (c) d'évacuation, au cours de laquelle on achemine l'élément filaire 1 depuis le point d'assemblage 4 vers un poste de sortie situé en aval du point d'assemblage 4, et, plus préférentiellement, au cours de laquelle on enroule ledit élément filaire 1 sur une bobine de sortie 16.

Selon une possibilité d'agencement, par ailleurs connue en soi au sein d'une installation de type « métier à anneau », le dispositif d'entrelacement 15 peut comporter un oeillet de guidage 17, par exemple en céramique, destiné à guider l'élément filaire 1 en aval du point d'assemblage 4, ici directement en aval du point d'assemblage, ainsi qu'un anneau 18 qui est coaxial à la bobine de sortie 16 et sur lequel un curseur 19, qui forme un point de passage de l'élément filaire situé en aval de l'oeillet de guidage 17 et en amont de la bobine de sortie 16, est monté en glissement libre.

Ainsi, lorsque la bobine de sortie 16 est entraînée en rotation sur son axe, de préférence vertical, au moyen d'une broche motorisée 20, et exerce ainsi une traction sur l'élément filaire 1, tandis que l'alimentation en brins 2, 3 est assurée par le dispositif d'amenée 6, le curseur 19 adopte un mouvement de rotation relatif autour de la bobine de sortie 16, ce qui provoque un effort de vrillage de l'élément filaire 1, et donc le tordage des brins 2, 3 au point d'assemblage 4, tout en guidant l'enroulement progressif dudit élément filaire 1 sur la bobine de sortie 16.

L'anneau 18 est en outre animé d'un mouvement de va-et-vient en translation le long de l'axe de la bobine de sortie 16 de sorte à répartir les spires d'élément filaire 1 sur toute la longueur de la bobine de sortie 16.

Par ailleurs, le dispositif d'amenée 6 peut de préférence comprendre un répartiteur 21 agencé pour répartir les brins 2, 3 dans l'espace, et ce afin d'ordonner la configuration géométrique selon laquelle lesdits brins 2, 3 convergent vers le point d'assemblage 4, lequel point d'assemblage 4 est situé en aval, ici directement en aval, et plus préférentiellement juste en dessous, dudit répartiteur 21.

Le répartiteur 21 peut se présenter sous forme d'une plaque-support 22 qui définit une pluralité de points de passage 23 destinés chacun à guider l'un des brins 2, 3 en provenance des bobines d'entrée 7 et/ou des dispositifs d'entraînement motorisés 8.

Les points de passage 23 peuvent être formés par exemple par des trous, de préférence garnis chacun d'un oeillet de répartition en céramique, ou bien encore par des poulies de guidage.

Les points de passage 23 définissent des écarts prédéterminés entre les différents brins 2, 3, de sorte que, à partir de la base que représente la plaque-support 22, les brins convergent en suivant les arêtes d'au moins un polygone (en plan), voire d'au moins un polyèdre (en trois dimensions), dont le sommet correspond au point d'assemblage 4.

Selon une possibilité de mise en oeuvre, le premier brin 2 traverse un point de passage 23 central, autour duquel sont disposés les autres points de passage 23 destinés aux autres brins 3 constitutifs de l'élément filaire 1.

Selon une possibilité plus particulière de mise en oeuvre, le point de passage 23 central peut être agencé par rapport aux autres points de passage 23 de manière à ce que le premier brin 2 suive une trajectoire, entre le point de passage 23 central et le point d'assemblage 4, qui correspond sensiblement à une hauteur du polygone, respectivement à une hauteur du polyèdre, que forment les autres brins 3.

Avantageusement, la mise en oeuvre d'un point de passage 23 central permet notamment d'utiliser le premier brin 2 comme une âme centrale, autour de laquelle vont s'enrouler le ou les autres brins 3.

Selon l'invention, le procédé comprend une étape (a1) d'asservissement en tension de brin.

La tension du brin 2, 3 correspond à l'effort de traction longitudinale qui s'exerce au sein du brin 2, 3 au point considéré, et donc à la contrainte de traction qui résulte de l'application de cet effort.

Par convention d'usage, la tension peut être exprimée en centi-Newton (cN). On notera qu'un centi-Newton correspond en pratique sensiblement au poids d'une masse d'un gramme, de sorte que, par abus de langage, on pourra parfois exprimer la tension du brin en « grammes ».

L'asservissement en tension de brin s'opère en boucle fermée.

A cet effet, au cours de l'étape (a1) d'asservissement en tension de brin :
- on définit une consigne de tension, dite « consigne de tension d'assemblage » T_set, qui est représentative d'un état de tension longitudinale que l'on souhaite obtenir dans le premier brin 2 lorsque ledit premier brin parvient au point d'assemblage 4,
- on mesure, en un premier point de mesure de tension PT1 qui est situé le long dudit premier brin 2 et en amont du point d'assemblage 4 par rapport au sens d'acheminement F dudit premier brin, la tension dite « tension d'assemblage effective » T_actual qui s'exerce au sein dudit premier brin 2,
- on utilise une boucle de rétroaction en tension pour déterminer une erreur, dite « erreur de tension » ER_T, qui correspond à la différence entre la consigne de tension d'assemblage et la tension d'assemblage effective du premier brin : ER_T = T_set - T_actual,
- et l'on pilote, à partir de ladite erreur de tension ER_T, un organe régulateur de tension 34, qui agit sur le premier brin 2 en amont du point d'assemblage 4, de sorte à faire converger automatiquement, au sein dudit premier brin 2, la tension d'assemblage effective T_actual vers la consigne de tension d'assemblage T_set.

L'installation 5 comprend donc une unité 30 d'asservissement en tension, agencée pour asservir en boucle fermée la tension du brin considéré selon un mode de fonctionnement dit « mode d'asservissement en tension », ladite unité 30 d'asservissement en tension comprenant à cet effet :
- un organe 31 de fixation de consigne de tension qui permet de fixer une consigne, dite « consigne de tension d'assemblage » T_set, qui est représentative d'un état de tension longitudinale que l'on souhaite obtenir dans le premier brin 2 lorsque ledit premier brin parvient au point d'assemblage 4,
- un organe 32 de surveillance de tension qui permet de mesurer, en un premier point de mesure de tension PT1 qui est situé le long dudit premier brin 2 et en amont du point d'assemblage 4 par rapport au sens d'acheminement F dudit premier brin, la tension dite « tension d'assemblage effective » T_actual qui s'exerce au sein dudit premier brin 2,
- un organe 33 de rétroaction en tension qui permet d'évaluer une erreur, dite « erreur de tension » ER_T, qui correspond à la différence entre la consigne de tension d'assemblage T_set et la tension d'assemblage effective T_actual du premier brin 2,
- et un organe 34 régulateur de tension, placé sous la dépendance de l'organe de rétroaction en tension 33, et qui peut agir sur le premier brin 2 en amont du point d'assemblage 4 de sorte à faire converger automatiquement, au sein dudit premier brin, la tension d'assemblage effective T_actual vers la consigne de tension d'assemblage T_set.

L'unité 30 d'asservissement du brin en tension, et plus particulièrement l'un et/ou l'autre des organes 31, 32, 33, 34 de fixation de consigne de tension, de surveillance de tension, de rétroaction, et de régulation de tension, pourront comprendre, ou être formés par, tout calculateur ou contrôleur électronique approprié.

Avantageusement, l'asservissement en tension peut ainsi s'effectuer de manière automatique, sensiblement en temps réel.

Comme indiqué en introduction, la prise en considération de la tension du brin 2, 3, et l'asservissement en tension conforme à l'invention qui en résulte, permettent de maîtriser de façon précise et reproductible les conditions de formation de l'élément filaire 1, et ce en continu, ce qui permet d'obtenir des propriétés homogènes et conformes aux spécifications sur la quasi-totalité, voire la totalité de la longueur de l'élément filaire 1 obtenu.

Bien entendu, comme indiqué plus haut, il est parfaitement envisageable de prévoir pour l'un et/ou l'autre des brins 3 autres que le premier brin 2, et notamment spécifiquement pour le second brin 3, une unité d'asservissement en tension 30 qui s'applique au brin 3 concerné, et qui agit sur ledit brin concerné distinctement de l'unité d'asservissement en tension 30 qui gère le premier brin 2.

Ainsi, on peut prévoir, pour l'un et/ou l'autre brins 2, 3, et de préférence pour plusieurs des brins à assembler, voire pour tous les brins à assembler, une structure analogue à celle décrite ci-dessus, qui comprend, en propre pour chaque brin concerné, une unité 30 d'asservissement en tension du brin concerné, ladite unité d'asservissement en tension comportant un organe 31 de fixation d'une consigne de tension d'assemblage T_set pour le brin concerné, un organe 32 de surveillance de la tension effective T_actual du brin concerné en un premier point de mesure de tension PT1 situé le long dudit brin concerné, un organe 33 de rétroaction, et un organe 34 régulateur de tension qui agit sur ledit brin concerné pour faire converger automatiquement la tension effective du brin concerné vers la consigne de tension applicable audit brin.

A cet effet, on pourra dupliquer, sur plusieurs des dispositifs d'amenée 6, et de préférence sur chacun des dispositifs d'amenée 6 prévus au sein de l'installation 5, une unité 30 d'asservissement en tension, pour offrir la possibilité d'asservir, ou non, le brin concerné en tension, et ce de manière individuelle et indépendante des autres brins.

Bien entendu, on pourra fixer, le cas échéant, des consignes de tension d'assemblage T_set différentes pour différents brins 2, 3, et assurer un asservissement séparé de chacun desdits brins 2, 3, indépendante des autres brins.

De préférence, on mesure la tension d'assemblage effective T_actual du brin considéré au moyen d'un organe de surveillance de tension 32 comprenant un guide-fil 35, tel qu'une poulie ou un rouleau en rotation libre, qui vient en appui contre le brin 2, 3 considéré, ici au point de mesure de tension PT1 choisi, et qui est porté par un support élastiquement déformable 36 dont on mesure la déformation élastique au moyen d'un capteur 37 approprié, par exemple au moyen d'une jauge de contrainte.

Selon une possibilité de mise en oeuvre illustrée sur la figure 3, l'organe de surveillance de tension 32 peut comprendre un guide-fil 35 formé par une poulie portée par un support 36 formé par une poutre, de préférence horizontale, montée en porte-à-faux.

Ainsi, l'effort exercé par le brin 2, 3 venant en appui contre la poulie 35 se traduit par une flexion de la poutre 36 que l'on peut mesurer par un capteur approprié, tel qu'une jauge de contrainte 37.

Selon une autre possibilité de mise en oeuvre correspondant à la figure 2, l'organe de surveillance de tension 32 pourra prendre la forme d'un trio 11, au sein duquel le rouleau planétaire 12, en rotation libre, formera le guide-fil 35 et sera monté sur un support 36 comprenant un palier mobile qui porte ledit rouleau planétaire 12 et qui coopère avec un organe de suspension élastique, du genre ressort, de telle sorte que le capteur 37 mesurera la déformation en compression dudit ressort, ou, de manière équivalente, mesurera le déplacement du rouleau planétaire 12 et de son palier suspendu à l'encontre dudit ressort, pour en déduire la tension d'assemblage effective T_actual du brin considéré.

Selon une possible configuration, le rouleau planétaire 12 sera alors distant des rouleaux satellites 13, 14 du trio 11, eux-mêmes également en rotation libre, et le brin suivra un cheminement en Ω en passant par-dessous chaque rouleau satellite 13, 14 et pardessus le rouleau planétaire 12, de sorte que la tension de brin se traduit par un effort qui tend à rapprocher le rouleau planétaire 12 de la droite fictive passant par les centres respectifs des deux rouleaux satellites.

Selon une autre configuration possible, qui peut notamment correspondre à l'agencement schématisé sur les branches 6A, 6B, 6C, 6D, 6E du dispositif d'amenée 6 de la figure 1, le brin 2, 3 passe au-dessus des rouleaux satellites 13, 14 du trio, et par-dessous le rouleau planétaire 12, qui est suffisamment proche des rouleaux satellites 13, 14 pour interférer avec le brin 2, 3 et forcer ledit brin 2, 3, soutenu par les rouleaux satellites 13, 14, à contourner ledit rouleau planétaire 12, de telle manière que la tension du brin 2, 3 se traduit par un effort qui tend à éloigner le rouleau planétaire 12 de la droite fictive passant par les centres respectifs des deux rouleaux satellites 13, 14.

Bien entendu, on pourrait utiliser, sans sortir du cadre de l'invention, tout autre moyen adapté, et notamment tout ensemble de rouleaux ou poulies adapté, pour évaluer la tension d'assemblage effective T_actual.

Par ailleurs, lors de l'étape (a) d'amenée, le premier brin 2 est de préférence, comme cela a été mentionné plus haut, entraîné en déplacement vers le point d'assemblage 4 au moyen d'un dispositif d'entraînement motorisé 8, tel qu'un cabestan, qui est situé en amont dudit point d'assemblage 4 et qui est agencé pour conférer au premier brin 2 une vitesse dite « vitesse d'avance » V_fwd en réponse à une consigne d'entraînement que l'on applique audit dispositif d'entraînement motorisé 8.

De préférence, on choisit alors le premier point de mesure de tension PT1, où l'on mesure la tension d'assemblage effective T_actual, de manière à ce que ledit premier point de mesure de tension PT1 soit situé dans un tronçon du premier brin, dit « tronçon d'approche », qui s'étend depuis le dispositif d'entraînement motorisé 8, en amont, et le point d'assemblage 4, en aval.

Ainsi, avantageusement, la mesure de la tension d'assemblage effective T_actual se fait en un point de mesure PT1 qui est compris entre la position (considérée le long du chemin emprunté par le brin concerné) du dispositif d'entraînement motorisé 8 et la position (considérée le long du chemin emprunté par le brin concerné) du point d'assemblage 4, et qui est donc particulièrement proche du point d'assemblage 4.

Plus particulièrement, le point de mesure de tension PT1 ainsi choisi peut donc être situé entre le point d'assemblage 4 et le dernier élément moteur, ici le dispositif d'entraînement motorisé 8, qui précède le point d'assemblage 4, dans le sens amont-aval d'acheminement du brin 2, 3.

La tension d'assemblage effective T_actual est donc mesurée de préférence en aval du dernier dispositif motorisé (ici le dispositif d'entraînement motorisé 8) qui soit susceptible d'agir activement sur le brin 2, 3 considéré et d'en modifier significativement la tension avant que ledit brin 2, 3 ne parvienne au point d'assemblage 4.

A ce titre, on notera que la présence éventuelle d'un ou même plusieurs galets de renvoi 40 passifs, en rotation libre, placés le long du brin 2, 3 entre le dispositif d'entraînement motorisé 8 et le point d'assemblage 4 n'a que peu d'influence sur la tension qui règne au sein dudit brin 2, 3.

Par conséquent, la mesure de la tension d'assemblage effective T_actual, qui est réalisée au plus proche du point d'assemblage 4, dans un tronçon d'approche peu perturbé par des forces externes, est particulièrement fiable, et bien représentative de la tension qui s'exerce réellement dans le brin 2, 3 concerné au moment au ledit brin atteint le point d'assemblage 4.

Comme indiqué plus haut, on peut retrouver un agencement et un fonctionnement de mesure de tension similaires sur l'un et/ou l'autre quelconque des brins 2, 3 faisant l'objet de l'assemblage.

Dans l'absolu, on pourrait envisager d'utiliser un organe régulateur de tension 34 formant un frein piloté, qui est capable d'agir sur le brin concerné 2, 3 en freinant plus ou moins la progression dudit brin 2, 3.

Plus le brin sera freiné par l'organe régulateur de tension 34 en amont du point d'assemblage 4, plus la tension dudit brin sera élevée. A l'inverse, plus le frein sera lâche, moins le brin 2 sera tendu.

L'organe régulateur de tension 34 pourra alors par exemple comprendre un galet de friction, venant au contact du brin 2, 3, et opposant à l'avance du brin un couple de freinage qui est ajusté, par exemple au moyen d'un patin de friction ou d'un frein magnétique, en fonction de la valeur de l'erreur de tension ER_T.

Selon une caractéristique préférentielle qui peut constituer une invention à part entière, lors de l'étape (a1) d'asservissement de tension de brin, on utilisera de préférence le dispositif d'entraînement motorisé 8, en particulier le dispositif d'entraînement motorisé 8 associé au premier brin 2, comme organe régulateur de tension 34, en ajustant, en fonction de l'erreur de tension ER_T, la consigne d'entraînement que l'on applique audit (premier) dispositif d'entraînement motorisé 8.

Avantageusement, l'utilisation d'un dispositif motorisé, permet, en fonction de l'erreur de tension ER_T mesurée, soit de ralentir le brin 2, 3, en amont du point d'assemblage 4, en appliquant au brin, par l'intermédiaire du dispositif motorisé 8, une vitesse d'avance V_fwd suffisamment réduite, ce qui aura pour effet de retenir le brin 2, 3 et donc d'augmenter la tension dudit brin 2, 3, soit au contraire d'accélérer le brin 2, 3, en amont du point d'assemblage 4, c'est-à-dire d'augmenter la vitesse d'avance V_fwd dudit brin, ce qui aura pour effet de réduire la tension dudit brin 2, 3, en « donnant du mou » audit brin.

De la sorte, on peut avantageusement corriger et adapter la tension d'assemblage effective T_actual en favorisant activement soit un relâchement du brin 2, 3, soit une accentuation de la tension dudit brin 2, 3.

Par ailleurs, l'utilisation du dispositif d'entraînement motorisé 8 en tant qu'organe régulateur de tension 34 permet de réaliser une installation 5 compacte et peu onéreuse, puisque un même dispositif d'entraînement motorisé 8 sert à la fois à l'amenée du brin 2, 3 concerné et à l'asservissement de la tension dudit brin 2, 3.

Bien entendu, ici encore, on pourra prévoir *mutatis mutandis* une régulation en tension, et notamment une régulation individuelle en tension, par un dispositif d'entraînement motorisé 8 associé au brin considéré, sur tout brin 2, 3 destiné à l'assemblage, et le cas échéant sur plusieurs des brins, voire sur l'ensemble des brins destinés à l'assemblage.

Avantageusement, on pourra ainsi opérer simultanément et simplement sur plusieurs brins 2, 3 autant de régulations en tension, indépendantes les unes des autres.

Selon une autre caractéristique préférentielle qui peut constituer une invention à part entière, si, lors de l'étape (a) d'amenée, le brin considéré, par exemple le premier brin 2, est entraîné en déplacement vers le point d'assemblage 4 au moyen d'un dispositif d'entraînement motorisé 8, tel qu'un cabestan, qui est situé en amont du point d'assemblage 4, notamment tel que cela a été décrit plus haut, alors le procédé peut également comprendre une étape (a0) de déroulage, au cours de laquelle on déroule le brin considéré, ici par exemple le premier brin 2, à partir d'une bobine d'entrée 7, au moyen d'un dispositif de déroulage 50 qui est distinct du dispositif d'entraînement motorisé 8 (du brin considéré) et qui est situé en amont dudit dispositif d'entraînement motorisé 8.

Une telle possibilité est notamment illustrée, de façon non limitative, sur les variantes 6A et 6C de dispositifs d'amenée 6 de la figure 2.

Le dispositif de déroulage 50 comprend un porte-bobine motorisé 51 destiné à recevoir et à entraîner en rotation, à une vitesse dite « vitesse de bobine d'entrée » ω7 choisie, la bobine d'entrée 7 concernée.

Avantageusement, tel que cela est notamment illustré sur la branche 6C de la figure 1, on peut alors mesurer, en un second point de mesure de tension PT2 qui est situé le long du brin considéré, ici par exemple le long du premier brin 2, entre le porte-bobine motorisé 51 et le dispositif d'entraînement motorisé 8, la tension dite « tension de déroulage » effective T_unwind_actual qui s'exerce dans le premier brin 2, et ajuster en conséquence la vitesse de bobine d'entrée ω7 de sorte à faire converger ladite tension de déroulage effective T_unwind_actual vers une consigne de tension de déroulage T_unwind_set prédéterminée.

En effet, en contrôlant d'une part, en amont, la vitesse de bobine d'entrée ω7 et donc la vitesse de déroulage à laquelle on libère le brin 2, 3, et d'autre part, en aval, la vitesse d'avance V_fwd conférée par le dispositif d'entraînement motorisé 8, on peut avantageusement choisir la tension de déroulage du brin, qui règne entre le dispositif de déroulage 50, en amont, et le dispositif d'entraînement motorisé, en aval.

Avantageusement, on procure ainsi au brin 2, 3 concerné, qui se présente en entrée du dispositif d'entraînement motorisé 8, une tension de déroulage effective T_unwind_actual bien contrôlée, qui fixe un premier palier de pré-tension, à partir duquel on va pouvoir ensuite, grâce à l'action du dispositif d'entraînement motorisé 8, modifier l'état de tension du brin 2, 3 dans le tronçon d'approche, en aval du dispositif d'entraînement motorisé 8 et en amont du point d'assemblage 4, afin de conférer audit brin 2, 3 la tension d'assemblage effective T_actual souhaitée.

Les inventeurs ont à ce titre constaté que la création et le maintien, grâce à une double motorisation (successivement celle du dispositif de déroulage 50 puis celle du dispositif d'entraînement motorisé 8), d'une pré-contrainte de tension, sous la forme d'une tension de déroulage effective T_unwind actual de valeur régulière et bien maîtrisée, permettait avantageusement d'ajuster plus précisément et plus facilement la tension d'assemblage effective T_actual du brin concerné.

En effet, à partir du premier palier de tension, égal à la tension de déroulage effective T_unwind_actual, et que l'on pourra aisément stabiliser autant que nécessaire, il est possible, par une action additive exercée par le dispositif d'entraînement motorisé 8 (consistant à augmenter la tension par freinage du brin) ou au contraire par une action soustractive exercée par le dispositif d'entraînement motorisé 8 (consistant à réduire la tension par accélération du brin), d'atteindre avec précision une tension d'assemblage effective T_actual résultante, qui forme un second palier de tension, et qui pourra être librement choisie dans une très large plage de tension d'assemblage effective.

Dans l'absolu, grâce à un tel procédé à deux paliers de tension, qui utilise deux points de mesure de tension PT1, PT2 situés en amont du point d'assemblage 4, sur un même brin 2, 3, et distants l'un de l'autre, on peut librement choisir la consigne de tension d'assemblage T_set, et obtenir de manière fiable une tension d'assemblage effective T_actual correspondante, dans une plage dont la limite basse peut être inférieure (en valeur absolue) au premier palier de tension, c'est-à-dire inférieure à la tension de déroulage effective T_unwind_actual, et dont la limite haute peut être supérieure audit premier palier de tension.

A titre d'exemple, on pourra choisir pour le premier palier de tension une tension de déroulage T_unwind set (et donc obtenir une tension de déroulage effective T_unwind_actual) comprise entre 50 cN (cinquante centi-Newton) et 600 cN, et par exemple égale à 100 cN, à 200 cN, ou à 400 cN, et obtenir, au niveau du second palier de tension, une tension d'assemblage T_actual, précise et stable, qui sera parfaitement conforme à une consigne T_set que l'on aura librement choisie dans une plage possible très large, entre 15 cN (quinze centi-Newton, ce qui correspond à une masse d'environ 15 grammes) et 100 N (cent Newton, ce qui correspond à une masse d'environ dix kilogrammes), voire entre 5 cN (cinq centi-Newton ce qui correspond à une masse d'environ 5 grammes) et 200 N (deux cents Newton, ce qui correspond à une masse d'environ vingt kilogrammes).

On notera que, selon une possibilité de mise en oeuvre préférée, le procédé permet avantageusement de fixer une consigne de tension d'assemblage T_set qui est choisie inférieure à la consigne de tension de déroulage T_unwind_set, et d'obtenir un asservissement stable en tension d'assemblage.

En outre, les inventeurs ont constaté que l'existence d'un premier palier de tension, défini par la tension de déroulage, permet de descendre, dans le second palier de tension, la tension d'assemblage (aussi bien la consigne de tension d'assemblage que la tension d'assemblage effective correspondante) T_set, T_actual à un niveau très bas, par exemple de l'ordre de quelques centi-Newton (ce qui équivaut au poids d'une masse de quelque grammes) ou de quelques dizaines de centi-Newton (ce qui équivaut au poids d'une masse de quelques dizaines de grammes), sans risque de créer des à-coups de tension dans le brin, et sans risque de faire passer la tension d'assemblage effective T_actual par une valeur nulle, ce qui risquerait de faire sortir le brin 2, 3 des guides (poulies, galets, etc.) qui définissent le cheminement dudit brin à travers l'installation 5.

En particulier, un tel procédé permet notamment d'obtenir une régulation efficace de la tension d'assemblage pour toute valeur de consigne de tension d'assemblage T_set librement choisie dans une plage de tension d'assemblage comprise entre T_actual = 5 cN (cinq centi-Newton) et T_actual = 100 cN (cent centi-Newton).

La mesure de tension au second point de mesure de tension PT2 peut s'effectuer par tout organe de surveillance de tension 32 tel que décrit précédemment et placé audit second point de mesure PT2, par exemple un trio 11 selon la figure 2 ou une poulie 35 en porte-à-faux selon la figure 3.

Selon une caractéristique essentielle de l'invention, l'installation 5 comprend également une unité 60 d'asservissement en vitesse d'avance agencée pour asservir en boucle fermée la vitesse d'avance V_fwd de l'un des brins 2, 3, de préférence du premier brin 2, selon un mode de fonctionnement dit « mode d'asservissement en vitesse », ladite unité 60 d'asservissement en vitesse comprenant à cet effet :
- un organe 61 de fixation de consigne de vitesse qui permet de fixer une consigne, dite « consigne de vitesse d'avance » V_fwd_set, qui correspond à une valeur de vitesse d'avance que l'on souhaite conférer au brin 2, 3 considéré, ici par exemple le premier brin 2, en amont du point d'assemblage 4,
- un organe 62 de surveillance de vitesse qui permet de mesurer, en un point de mesure de vitesse d'avance PV1 qui est situé le long dudit brin 2, 3 considéré, ici par exemple le lond dudit premier brin 2, et en amont du point d'assemblage 4, une valeur de vitesse dite « vitesse d'avance effective » V_fwd_actual qui est représentative de la vitesse d'avance effective du brin considéré, ici par exemple du premier brin, au point de mesure PV1 considéré,
- un organe 63 de rétroaction en vitesse qui permet d'évaluer une erreur, dite « erreur de vitesse » ER_V, qui correspond à la différence entre la consigne de vitesse d'avance et la vitesse d'avance effective du brin 2, 3 considéré, ici du premier brin : ER_V = V_fwd_set - V_fwd_actual,
- et un organe 64 régulateur de vitesse, placé sous la dépendance de l'organe 63 de rétroaction en vitesse, et qui peut agir sur le brin 2, 3 considéré, ici par exemple sur le premier brin 2, en amont du point d'assemblage 4, de sorte à faire converger automatiquement la vitesse d'avance effective V_fwd_actual du brin 2, 3 considéré, ici par exemple du premier brin 2, vers la consigne de vitesse d'avance V_fwd_set.

L'installation 5, selon l'invention, comporte un sélecteur 70 qui permet d'activer sélectivement, pour le premier brin 2, le mode d'asservissement en tension ou le mode d'asservissement en vitesse.

En d'autres termes, l'invention propose d'offrir à l'utilisateur une possibilité de sélection, au moins pour le premier brin 2, et le cas échéant pour l'un et/ou l'autre des autres brins 3, entre un mode d'asservissement dudit brin en tension, et un mode d'asservissement dudit brin en vitesse d'avance.

Le procédé selon l'invention prévoit ainsi une étape de sélection correspondante.

Le sélecteur 70 permet à l'utilisateur de choisir, pour le brin considéré, et de préférence brin par brin, s'il souhaite réaliser une régulation en tension ou une régulation en vitesse.

L'installation 5 offre donc une grande polyvalence d'utilisation.

Le sélecteur 70 pourra être formé indifféremment par toute unité mécanique, électromécanique, électronique ou informatique appropriée.

De préférence, l'installation comprend un ou plusieurs sélecteurs 70 qui permettent de sélectionner, pour chacun des premier et second brins 2, 3, et indépendamment pour chacun des premier et second brins 2, 3, un mode d'asservissement en tension ou, alternativement, un mode d'asservissement en vitesse.

Dans ce cas, et, plus globalement, dans le cas où plusieurs, voire la totalité des branches du dispositif d'amenée 6, c'est-à-dire si plusieurs, voire la totalité des brins 2, 3, sont équipés chacun d'une unité d'asservissement en tension 30, d'une unité d'asservissement en vitesse 60, et d'un sélecteur 70 permettant de commuter entre ces deux unités 30, 60, alors il est possible de réaliser de multiples combinaisons d'assemblage, au sein desquelles un brin est régulé en tension, voire plusieurs brins sont régulés en tension, tandis qu'un autre brin, voire plusieurs autres brins, sont régulés en vitesse.

Bien entendu, bien que l'on puisse de préférence équiper au moins un même brin 2, voire chacun de l'ensemble des brins 2, 3, à la fois d'une unité d'asservissement en tension 30, d'une unité d'asservissement en vitesse 60, et d'un sélecteur 70 permettant de mettre en oeuvre alternativement l'une ou l'autre de ces unités 30, 60 sur le brin 2 considéré, on pourra tout aussi bien prévoir d'équiper séparément au moins un premier brin 2 d'une unité d'asservissement en tension 30, et au moins un autre brin 3 d'une unité d'asservissement en vitesse 60.

Ainsi, en définitive, l'invention peut porter en tant que telle sur un procédé de fabrication d'un élément filaire 1 au cours duquel on asservit au moins un premier brin 2 en tension tel que cela a été décrit plus haut, de manière à conférer audit brin 2, lorsque ledit brin 2 parvient au point d'assemblage 4, un état de tension longitudinale correspondant à une consigne de tension T_set, tandis que l'on asservit simultanément au moins un second brin 3 en vitesse d'avance, de manière à conférer au second brin 3, lorsque ledit brin 3 parvient au point d'assemblage 4, une vitesse d'avance qui correspond à une consigne de vitesse d'avance V_fwd_set déterminée.

Bien entendu, l'invention peut donc notamment porter sur une installation 5 correspondante, qui comprend au moins une unité 30 d'asservissement en tension permettant d'asservir le premier brin 2 en tension et une unité 60 d'asservissement en vitesse permettant d'asservir le second brin 3 en vitesse d'avance.

Grâce à l'invention, on peut donc réaliser aisément, et de manière reproductible, de nombreux types d'éléments filaires 1.

A titre d'exemple, on pourra notamment, lors du procédé selon l'invention, asservir séparément chacun des premier et second brins 2, 3, le premier brin 2 étant asservi en tension conformément à l'étape (a1) d'asservissement en tension de brin, et le second brin 3, au choix :
- soit en tension en appliquant *mutatis mutandis* au second brin une étape (a1) d'asservissement en tension (telle que cette étape a été décrite plus haut en référence préférentielle au premier brin 2),
- soit en vitesse conformément à une étape (a2) d'asservissement en vitesse, selon laquelle on fixe une consigne de vitesse d'avance V_fwd_set, qui correspond à une valeur de vitesse d'avance que l'on souhaite conférer au second brin 3 en amont du point d'assemblage 4, et l'on utilise un organe régulateur de vitesse 64, qui agit sur le second brin 3 en amont du point d'assemblage 4, de sorte à faire converger automatiquement, la vitesse d'avance effective V_fwd_actual du second brin 3 vers la consigne de vitesse d'avance V_fwd_set. Cette étape (a2) d'asservissement en vitesse pourra bien entendu être réalisée à l'aide de l'unité 60 d'asservissement en vitesse décrite ci-dessus.

Comme indiqué plus haut, on pourra bien entendu prévoir, si les deux modes d'asservissement, en vitesse et en tension, sont disponibles pour le même brin, ici le second brin 3, une étape de sélection par laquelle on décide, au moyen d'un sélecteur 70, d'opter soit pour un asservissement du second brin 3 en tension, en appliquant au second brin 3 une étape (a1) d'asservissement en tension, soit pour un asservissement du second brin 3 en vitesse, conformément à une étape (a2) d'asservissement en vitesse.

On notera que le mode d'asservissement en vitesse repose sur une mesure de vitesse d'avance, et ne fait pas intervenir de mesure de la tension du brin, ce qui rend les deux modes d'asservissement indépendants l'un de l'autre, voire exclusifs l'un de l'autre (en ceci qu'il peut être impossible de réguler au même point d'un brin à la fois la vitesse d'avance du brin et la tension dudit brin).

Afin de ne pas surcharger les dessins, le détail de l'unité 60 d'asservissement en vitesse et de ses organes 61, 62, 63, 64 constitutifs a été représenté uniquement sur la branche 6A du dispositif d'amenée 6 de la figure 1.

Bien entendu, un tel agencement d'unité 60 d'asservissement en vitesse est toutefois parfaitement applicable, seul ou en combinaison avec une unité 30 d'asservissement en tension et un sélecteur 70, à l'une ou l'autre des, voire à toutes les, autres branches 6B, 6C, 6D, 6E du dispositif d'amenée 6, c'est-à-dire à l'un et/ou l'autre des brins, à la majorité des brins, voire à l'ensemble des brins 2, 3.

De préférence, si l'un des brins 3, par exemple le second brin 3, est pourvu d'une unité 60 d'asservissement en vitesse mais dépourvu d'unité d'asservissement en tension 30, alors au moins un autre brin, par exemple le premier brin 2, sera pourvu au moins d'une unité 30 d'asservissement en tension, voire à la fois d'une unité 30 d'asservissement en tension et d'une unité 60 d'asservissement en vitesse qui seront alors associées à un sélecteur 70 permettant d'opter sélectivement pour l'utilisation de l'une ou de l'autre de ces unités d'asservissement 30, 60 disponibles au niveau du premier brin 2.

L'unité 60 d'asservissement du brin en vitesse, et plus particulièrement l'un et/ou l'autre des organes 61, 62, 63, 64 de fixation de consigne de vitesse, de surveillance de vitesse, de rétroaction, et de régulation de vitesse, pourront comprendre, ou être formés par, tout calculateur ou contrôleur électronique approprié.

Avantageusement, l'asservissement en vitesse peut ainsi s'effectuer de manière automatique, sensiblement en temps réel.

On notera par ailleurs que l'asservissement en vitesse, et notamment la mesure de la vitesse d'avance effective V_fwd_actual du brin 2, 3 considéré, intervient de préférence à proximité du point d'assemblage 4, et par exemple dans le tronçon d'approche, compris entre le dernier élément motorisé qui précède le point d'assemblage 4 et ledit point d'assemblage 4, afin que la vitesse d'avance considérée, et asservie, soit représentative de la vitesse d'avance à laquelle le brin 2, 3 parvient au point d'assemblage 4.

De préférence, le point de mesure de vitesse PV1 pourra être situé au niveau du dispositif d'entraînement motorisé 8.

A ce titre, on pourra par exemple utiliser, comme organe de surveillance de vitesse 62, un capteur de vitesse de rotation intégré au moteur qui anime ledit dispositif d'entraînement motorisé 8, par exemple un capteur de vitesse de rotation intégré au moteur qui entraîne le rouleau motorisé du cabestan 8 ou du trio 11 qui forme ledit dispositif d'entraînement motorisé 8.

Selon une caractéristique préférentielle qui peut constituer une invention à part entière, si le dispositif d'amenée 6 comporte un dispositif d'entraînement motorisé 8, tel qu'un cabestan, notamment tel que décrit plus haut, qui est situé en amont dudit point d'assemblage 4 et qui entraîne le premier brin 2 en déplacement vers le point d'assemblage 4, alors, de préférence, ledit dispositif d'entraînement motorisé 8 peut former alternativement, selon le mode d'asservissement défini par le sélecteur 70, l'organe régulateur en tension 34 utilisé par l'unité d'asservissement en tension 30 ou l'organe régulateur en vitesse 64 utilisé par l'unité d'asservissement en vitesse 60.

Avantageusement, l'invention propose donc d'utiliser un même dispositif d'entraînement motorisé 8 sélectivement soit comme régulateur de tension 34, soit comme régulateur de vitesse 64 du brin 2, 3 considéré.

Une telle utilisation d'un moyen commun aux deux modes d'asservissement permet avantageusement de simplifier la structure de l'installation 5, et de réduire le coût et l'encombrement de ladite installation 5.

A titre purement illustratif, on trouvera ci-dessous une brève description des variantes de branches 6A, 6B, 6C, 6D, 6E de dispositif d'amenée 6, illustrées sur la figure 1.

La branche 6A permet de sélectionner, grâce au sélecteur 70, entre un mode d'asservissement en tension (unité 30) et un mode d'asservissement en vitesse (unité 60). C'est le mode d'asservissement en tension d'assemblage qui est ici actif. Il est complété par un dispositif de déroulage 50 avec porte-bobine motorisé 51.

La branche 6B illustre un déroulage « basique », avec une bobine d'entrée 7 en rotation libre. L'asservissement en tension est disponible, mais inactif.

La branche 6C propose un dispositif de déroulage motorisé 50 qui permet de piloter la tension de déroulage du brin T_unwind_actual, et qui alimente un dispositif d'entraînement motorisé 8, ici de type cabestan, qui réalise un asservissement en tension. On obtient donc une régulation à deux paliers de tension.

La branche 6D est une variante de la branche 6B, au sein de laquelle on a remplacé le déroulage de la bobine d'entrée 7, à axe vertical, par un déroulage dit « à la défilée » depuis une bobine d'entrée 7 à axe horizontal.

La branche 6E est une variante de la branche 6A, au sein de laquelle on a remplacé le déroulage de la bobine d'entrée 7, à axe vertical, par un déroulage dit « à la défilée » depuis une bobine d'entrée 7 à axe horizontal, et au sein de laquelle on a choisi de réaliser un asservissement en tension d'assemblage, et configuré en conséquence le sélecteur 70 pour activer l'unité 30 d'asservissement en tension et désactiver l'unité 60 d'asservissement en vitesse.

## Revendications

1. Procédé de fabrication d'un élément filaire (1) par entrelacement d'au moins un premier brin (2) et un second brin (3) distinct du premier brin, ledit procédé comprenant les étapes suivantes :
- une étape (a) d'amenée au cours de laquelle on achemine le premier brin (2) et, respectivement, le second brin (3), jusqu'à un point d'assemblage (4) au niveau duquel le premier brin et le second brin se rejoignent,
- une étape (b) d'entrelacement au cours de laquelle on entrelace le premier brin (2) et le second brin (3) l'un avec l'autre, au niveau du point d'assemblage (4), de sorte à former un élément filaire (1) à partir desdits au moins premier et second brins (2, 3), ledit procédé étant **caractérisé en ce qu'**il comprend une étape de sélection au cours de laquelle on active sélectivement, par le biais d'un sélecteur (70), un mode d'asservissement du premier brin (2) parmi :
un mode d'asservissement en tension de brin, en boucle fermée, selon lequel :
- on définit une consigne de tension, dite « consigne de tension d'assemblage » (T_set), qui est représentative d'un état de tension longitudinale que l'on souhaite obtenir dans le premier brin (2) lorsque ledit premier brin parvient au point d'assemblage (4),
- on mesure, en un premier point de mesure de tension (PT1) qui est situé le long dudit premier brin et en amont du point d'assemblage (4) par rapport au sens d'acheminement (F) dudit premier brin (2), la tension dite « tension d'assemblage effective » (T_actual) qui s'exerce au sein dudit premier brin,
- on utilise une boucle de rétroaction en tension pour déterminer une erreur, dite « erreur de tension » (ER_T), qui correspond à la différence entre la consigne de tension d'assemblage et la tension d'assemblage effective du premier brin,
- et l'on pilote, à partir de ladite erreur de tension (ER_T), un organe régulateur de tension (34), qui agit sur le premier brin (2) en amont du point d'assemblage (4), de sorte à faire converger automatiquement, au sein dudit premier brin, la tension d'assemblage effective (T_actual) vers la consigne de tension d'assemblage (T_set) ;
un mode d'asservissement en vitesse, selon lequel :
- on fixe une consigne, dite « consigne de vitesse d'avance» (V_fwd_set), qui correspond à une valeur de vitesse d'avance que l'on souhaite conférer au premier brin (2) en amont du point d'assemblage (4),
- on mesure, en un point de mesure de vitesse d'avance (PV1) qui est situé le long dudit premier brin (2) et en amont du point d'assemblage (4), une valeur de vitesse dite « vitesse d'avance effective » (V_fwd_actual) qui est représentative de la vitesse d'avance effective du premier brin au point de mesure (PV1) considéré,
- on utilise un organe (63) de rétroaction en vitesse pour évaluer une erreur, dite « erreur de vitesse » (ER_V), qui correspond à la différence entre la consigne de vitesse d'avance et la vitesse d'avance effective du premier brin,
- on utilise un organe (64) régulateur de vitesse, placé sous la dépendance de l'organe (63) de rétroaction en vitesse, pour agir sur le premier brin en amont du point d'assemblage (4), de sorte à faire converger automatiquement la vitesse d'avance effective (V_fwd_actual) du premier brin vers la consigne de vitesse d'avance (V_fwd_set).

2. Procédé selon la revendication 1 **caractérisé en ce que**, lors de l'étape (a) d'amenée, le premier brin (2) est entraîné en déplacement vers le point d'assemblage (4) au moyen d'un dispositif d'entraînement motorisé (8), tel qu'un cabestan, qui est situé en amont dudit point d'assemblage (4) et qui est agencé pour conférer au premier brin (2) une vitesse dite « vitesse d'avance» (V_fwd) en réponse à une consigne d'entraînement que l'on applique audit dispositif d'entraînement motorisé (8), et **en ce que** l'on utilise sélectivement ledit dispositif d'entraînement motorisé (8), selon le mode d'asservissement sélectionné, en tant qu'organe régulateur en tension (34) utilisé par le mode d'asservissement en tension (30) ou en tant qu'organe régulateur en vitesse (64) utilisé par le mode d'asservissement en vitesse (60).

3. Procédé selon la revendication 1 ou 2 **caractérisé en ce que**, lors de l'étape de sélection, on utilise le sélecteur (70), qui est électronique ou informatique.

4. Procédé selon l'une des revendications 1 à 3, **caractérisé en ce que**, lors de l'étape (a) d'amenée, le premier brin (2) est entraîné en déplacement vers le point d'assemblage (4) au moyen d'un dispositif d'entraînement motorisé (8), tel qu'un cabestan, qui est situé en amont du point d'assemblage (4), **en ce que** l'on applique au premier brin le mode d'asservissement en tension, **en ce que** le premier point de mesure de tension (PT1), où l'on mesure la tension d'assemblage effective (T_actual), est situé dans un tronçon du premier brin, dit « tronçon d'approche », qui s'étend depuis le dispositif d'entraînement motorisé (8), en amont, et le point d'assemblage (4), en aval, et **en ce que** ledit procédé comprend une étape (a0) de déroulage, au cours de laquelle on déroule le premier brin (2) à partir d'une bobine d'entrée (7), au moyen d'un dispositif de déroulage (50) qui est distinct du dispositif d'entraînement motorisé (8) et qui est situé en amont dudit dispositif d'entraînement motorisé (8), et qui comprend un porte-bobine motorisé (51) destiné à recevoir et à entraîner en rotation, à une vitesse dite « vitesse de bobine d'entrée » (ω7) choisie, la bobine d'entrée (7), et **en ce que** l'on mesure, en un second point de mesure de tension (PT2) qui est situé le long du premier brin (2), entre le porte-bobine motorisé (51) et le dispositif d'entraînement motorisé (8), la tension dite « tension de déroulage » effective (T_unwind_actual) qui s'exerce dans le premier brin (2), et l'on ajuste la vitesse de bobine d'entrée (ω7) de sorte à faire converger ladite tension de déroulage effective (T_unwind_actual) vers une consigne de tension de déroulage (T_unwind_set) prédéterminée, de sorte que l'on fixe, dans le brin concerné qui se présente en entrée du dispositif d'entraînement motorisé (8), un premier palier de tension égal à la tension de déroulage effective (T_unwind_actual), à partir duquel, par une action de freinage du brin ou une action d'accélération du brin exercée par le dispositif d'entraînement motorisé (8), on confère audit brin la tension d'assemblage effective (T_actual) souhaitée, qui forme, en aval du dispositif d'entraînement motorisé (8), un second palier de tension, dont la valeur sera de préférence inférieure au premier palier de tension, par exemple comprise entre 5 cN et 100 cN.

5. Procédé selon l'une des revendications précédentes **caractérisé en ce que** l'on asservit séparément chacun des premier et second brins (2, 3), le premier brin (2) conformément au mode d'asservissement en tension de brin, et le second brin (3) conformément à un mode d'asservissement en vitesse, selon lequel on fixe une consigne de vitesse d'avance (V_fwd_set), qui correspond à une valeur de vitesse d'avance que l'on souhaite conférer au second brin (3) en amont du point d'assemblage (4), et l'on utilise un organe régulateur de vitesse (64), qui agit sur le second brin (3) en amont du point d'assemblage (4), de sorte à faire converger automatiquement, la vitesse d'avance effective (V_fwd_actual) du second brin (3) vers la consigne de vitesse d'avance (V_fwd_set).

6. Procédé selon l'une des revendications précédentes **caractérisé en ce qu'**il comporte une étape de sélection par laquelle on décide d'opter soit pour un asservissement du second brin (3) en tension, en appliquant *mutatis mutandis* au second brin un mode d'asservissement en tension, soit pour un asservissement du second brin (3) en vitesse, conformément à un mode d'asservissement en vitesse, selon lequel on fixe une consigne de vitesse d'avance (V_fwd_set), qui correspond à une valeur de vitesse d'avance que l'on souhaite conférer au second brin (3) en amont du point d'assemblage (4), et l'on utilise un organe régulateur de vitesse (64), qui agit sur le second brin (3) en amont du point d'assemblage (4), de sorte à faire converger automatiquement, la vitesse d'avance effective (V_fwd_actual) du second brin (3) vers la consigne de vitesse d'avance (V _fwd_set).

7. Procédé selon l'une des revendications précédentes **caractérisé en ce que**, lorsque le mode d'asservissement en tension est sélectionné, on mesure la tension d'assemblage effective (T_actual) du brin considéré au moyen d'un organe de surveillance de tension (32) comprenant un guide-fil (35), tel qu'une poulie ou un rouleau en rotation libre, qui vient en appui contre le brin (2, 3) considéré et qui est porté par un support (36) élastiquement déformable dont on mesure la déformation élastique au moyen d'un capteur (37) approprié, par exemple au moyen d'une jauge de contrainte.

8. Procédé selon l'une des revendications précédentes **caractérisé en ce que**, lors de l'étape (b) d'entrelacement, l'entrelacement est réalisé par tordage de manière à enrouler en hélice le second brin (3) autour du premier brin (2), ou le second brin (3) et le premier brin (2) l'un autour de l'autre, pour former l'élément filaire (1).

9. Installation (5) pour la fabrication d'un élément filaire (1) par entrelacement d'au moins un premier brin (2) et un second brin (3) distinct du premier brin, ladite installation comprenant :
- un dispositif d'amenée (6) chargé d'acheminer le premier brin (2) et, respectivement, le second brin (3), jusqu'à un point d'assemblage (4) au niveau duquel le premier brin et le second brin se rejoignent,
- un dispositif d'entrelacement (8) chargé d'entrelacer le premier brin (2) et le second brin (3) l'un avec l'autre, au niveau du point d'assemblage (4), de sorte à former un élément filaire (1) à partir desdits au moins premier et second brins (2, 3),
ladite installation étant **caractérisée en ce qu'**elle comprend une unité (30) d'asservissement en tension, agencée pour asservir en boucle fermée la tension du brin selon un mode de fonctionnement dit « mode d'asservissement en tension », ladite unité (30) d'asservissement en tension comprenant à cet effet :
- un organe (31) de fixation de consigne de tension qui permet de fixer une consigne, dite « consigne de tension d'assemblage » (T_set), qui est représentative d'un état de tension longitudinale que l'on souhaite obtenir dans le premier brin (2) lorsque ledit premier brin parvient au point d'assemblage (4),
- un organe (32) de surveillance de tension qui permet de mesurer, en un premier point de mesure de tension (PT1) qui est situé le long dudit premier brin (2) et en amont du point d'assemblage (4) par rapport au sens d'acheminement (F) dudit premier brin, la tension dite « tension d'assemblage effective » (T_actual) qui s'exerce au sein dudit premier brin,
- un organe (33) de rétroaction en tension qui permet d'évaluer une erreur, dite « erreur de tension » (ER_T), qui correspond à la différence entre la consigne de tension d'assemblage (T_set) et la tension d'assemblage effective (T_actual) du premier brin,
- et un organe (34) régulateur de tension, placé sous la dépendance de l'organe de rétroaction en tension (33), et qui peut agir sur le premier brin (2) en amont du point d'assemblage (4) de sorte à faire converger automatiquement, au sein dudit premier brin, la tension d'assemblage effective (T_actual) vers la consigne de tension d'assemblage (T_set),
ladite installation étant **caractérisée en ce qu'**elle comprend également une unité (60) d'asservissement en vitesse d'avance agencée pour asservir en boucle fermée la vitesse d'avance (V_fwd) du premier brin (2) selon un mode de fonctionnement dit « mode d'asservissement en vitesse », ladite unité d'asservissement en vitesse comprenant à cet effet :
- un organe (61) de fixation de consigne de vitesse qui permet de fixer une consigne, dite « consigne de vitesse d'avance » (V_fwd_set), qui correspond à une valeur de vitesse d'avance que l'on souhaite conférer au premier brin (2) en amont du point d'assemblage (4),
- un organe (62) de surveillance de vitesse qui permet de mesurer, en un point de mesure de vitesse d'avance (PV1) qui est situé le long dudit premier brin (2) et en amont du point d'assemblage (4), une valeur de vitesse dite « vitesse d'avance effective » (V_fwd_actual) qui est représentative de la vitesse d'avance effective du premier brin au point de mesure (PV1) considéré,
- un organe (63) de rétroaction en vitesse qui permet d'évaluer une erreur, dite « erreur de vitesse » (ER_V), qui correspond à la différence entre la consigne de vitesse d'avance et la vitesse d'avance effective du premier brin,
- et un organe (64) régulateur de vitesse, placé sous la dépendance de l'organe (63) de rétroaction en vitesse, et qui peut agir sur le premier brin en amont du point d'assemblage (4), de sorte à faire converger automatiquement la vitesse d'avance effective (V_fwd_actual) du premier brin vers la consigne de vitesse d'avance (V_fwd_set),
et **en ce que** ladite installation comporte un sélecteur (70) qui permet d'activer sélectivement, pour le premier brin, le mode d'asservissement en tension ou le mode d'asservissement en vitesse.

10. Installation selon la revendication 9 **caractérisée en ce qu'**elle comprend plusieurs sélecteurs (70) qui permettent de sélectionner, pour chacun des premier et second brins (2, 3), et indépendamment pour chacun des premier et second brins, un mode d'asservissement en tension ou, alternativement, un mode d'asservissement en vitesse.

11. Installation selon la revendication 9 ou 10 **caractérisée en ce que** le dispositif d'amenée (6) comporte un dispositif d'entraînement motorisé (8), tel qu'un cabestan, qui est situé en amont dudit point d'assemblage (4) et qui entraîne le premier brin (2) en déplacement vers le point d'assemblage (4), et **en ce que** ledit dispositif d'entraînement motorisé (8) forme alternativement, selon le mode d'asservissement défini par le sélecteur (70), l'organe régulateur en tension (34) utilisé par l'unité d'asservissement en tension (30) ou l'organe régulateur en vitesse (64) utilisé par l'unité d'asservissement en vitesse (60).

12. Installation (5) selon l'une des revendications 9 à 11 **caractérisée en ce qu'**elle comprend au moins une unité (30) d'asservissement en tension permettant d'asservir le premier brin (2) en tension et une unité (60) d'asservissement en vitesse permettant d'asservir le second brin (3) en vitesse d'avance.

13. Installation selon l'une des revendications 9 à 12 **caractérisée en ce que** le sélecteur (70) est formé par une unité électromécanique, électronique, ou informatique.

## Patentansprüche

1. Verfahren zur Herstellung eines Fadenelements (1) durch Verflechtung von wenigstens einem ersten Strang (2) und einem zweiten Strang (3), der sich vom ersten Strang unterscheidet, wobei das Verfahren die folgenden Schritte umfasst:
- einen Schritt (a) des Zuführens, bei dem der erste Strang (2) bzw. der zweite Strang (3) zu einem Verbindungspunkt (4) befördert werden, an dem der erste Strang und der zweite Strang zusammentreffen,
- einen Schritt (b) des Verflechtens, bei dem der erste Strang (2) und der zweite Strang (3) am Verbindungspunkt (4) miteinander verflochten werden, um ein Fadenelement (1) aus dem wenigstens ersten und zweiten Strang (2, 3) zu bilden,
wobei das Verfahren **dadurch gekennzeichnet ist, dass** es einen Schritt des Auswählens umfasst, bei dem selektiv über ein Auswahlmittel (70) ein Regelungsmodus des ersten Strangs (2) aus folgenden aktiviert wird:
einem Strang-Spannungsregelungsmodus im geschlossenen Kreis, bei dem:
- ein Spannungssollwert, der sogenannte "Verbindungsspannungs-Sollwert" (T_set), festgelegt wird, der für einen Längsspannungszustand repräsentativ ist, der im ersten Strang (2) erzielt werden soll, wenn der erste Strang den Verbindungspunkt (4) erreicht,
- an einem ersten Spannungsmesspunkt (PT1), der sich entlang dem ersten Strang und stromauf des Verbindungspunkts (4) im Verhältnis zur Beförderungsrichtung (F) des ersten Strangs (2) befindet, die sogenannte "tatsächliche Verbindungsspannung" (T_actual) gemessen wird, die innerhalb des ersten Strangs wirkt,
- eine Spannungsrückführungsschleife verwendet wird, um einen Fehler, den sogenannten "Spannungsfehler" (ER_T), zu bestimmen, der der Differenz zwischen dem Verbindungsspannungs-Sollwert und der tatsächlichen Verbindungsspannung des ersten Strangs entspricht,
- und anhand des Spannungsfehlers (ER_T) ein Spannungsregelungsorgan (34) angesteuert wird, das auf den ersten Strang (2) stromauf des Verbindungspunkts (4) wirkt, um innerhalb des ersten Strangs die tatsächliche Verbindungsspannung (T_actual) automatisch zum Verbindungsspannungs-Sollwert (T_set) konvergieren zu lassen;
einen Geschwindigkeitsregelungsmodus, bei dem:
- ein Sollwert festgelegt wird, der sogenannte "Vorschubgeschwindigkeits-Sollwert" (V_fwd_set), der einem Vorschubgeschwindigkeitswert entspricht, der dem ersten Strang (2) stromauf des Verbindungspunkts (4) verliehen werden soll,
- an einem Vorschubgeschwindigkeitsmesspunkt (PV1), der sich entlang dem ersten Strang (2) und stromauf des Verbindungspunkts (4) befindet, ein Geschwindigkeitswert, die sogenannte "tatsächliche Vorschubgeschwindigkeit" (V_fwd_actual), gemessen wird, die für die tatsächliche Vorschubgeschwindigkeit des ersten Strangs am betreffenden Messpunkt (PV1) repräsentativ ist,
- ein Geschwindigkeitsrückführungsorgan (63) verwendet wird, um einen Fehler, den sogenannten "Geschwindigkeitsfehler" (ER_V), zu bewerten, der der Differenz zwischen dem Vorschubgeschwindigkeits-Sollwert und der tatsächlichen Vorschubgeschwindigkeit des ersten Strangs entspricht,
- ein Geschwindigkeitsregelungsorgan (64) verwendet wird, das in Abhängigkeit des Geschwindigkeitsrückführungsorgans (63) gestellt ist, um auf den ersten Strang stromauf des Verbindungspunkts (4) zu wirken, um die tatsächliche Vorschubgeschwindigkeit (V_fwd_actual) des ersten Strangs automatisch zum Vorschubgeschwindigkeits-Sollwert (V_fwd_set) konvergieren zu lassen.

2. Verfahren nach Anspruch 1, **dadurch gekennzeichnet, dass** beim Schritt (a) des Zuführens der erste Strang (2) mittels einer motorgetriebenen Antriebsvorrichtung (8) wie etwa einer Winde zur Bewegung zum Verbindungspunkt (4) angetrieben wird, die sich stromauf des Verbindungspunkts (4) befindet und die dafür angeordnet ist, dem ersten Strang (2) eine "Vorschubgeschwindigkeit" (V_fwd) in Reaktion auf einen Antriebssollwert zu verleihen, der auf die motorgetriebene Antriebsvorrichtung (8) angewandt wird, und dadurch, dass die motorgetriebene Antriebsvorrichtung (8) je nach dem ausgewählten Regelungsmodus selektiv als Spannungsregelungsorgan (34), das vom Spannungsregelungsmodus (30) verwendet wird, oder als Geschwindigkeitsregelungsorgan (64) verwendet wird, das vom Geschwindigkeitsregelungsmodus (60) verwendet wird.

3. Verfahren nach Anspruch 1 oder 2, **dadurch gekennzeichnet, dass** beim Schritt des Auswählens das Auswahlmittel (70) verwendet wird, das elektronisch oder computertechnisch ist.

4. Verfahren nach einem der Ansprüche 1 bis 3, **dadurch gekennzeichnet, dass** beim Schritt (a) des Zuführens der erste Strang (2) mittels einer motorgetriebenen Antriebsvorrichtung (8) wie etwa einer Winde zur Bewegung zum Verbindungspunkt (4) angetrieben wird, die sich stromauf des Verbindungspunkts (4) befindet, dadurch, dass der Spannungsregelungsmodus auf den ersten Strang angewandt wird, dadurch, dass sich der erste Spannungsmesspunkt (PT1), wo die tatsächliche Verbindungsspannung (T_actual) gemessen wird, in einem Abschnitt des ersten Strangs, dem sogenannten "Annäherungsabschnitt", befindet, der sich von der motorgetriebenen Antriebsvorrichtung (8) stromauf zu dem Verbindungspunkt (4) stromab erstreckt, und dadurch, dass das Verfahren einen Schritt (a0) des Abwickelns umfasst, bei dem der erste Strang (2) von einer Eingangsspule (7) mittels einer Abwickelvorrichtung (50) abgewickelt wird, die sich von der motorgetriebenen Antriebsvorrichtung (8) unterscheidet und sich stromauf der motorgetriebenen Antriebsvorrichtung (8) befindet, und die einen motorgetriebenen Spulenträger (51) umfasst, der dazu bestimmt ist, die Eingangsspule (7) aufzunehmen und sie mit einer gewählten Geschwindigkeit, der sogenannten "Eingangsspulengeschwindigkeit" (ω7), zu drehen, und dadurch, dass an einem zweiten Spannungsmesspunkt (PT2), der sich entlang dem ersten Strang (2) zwischen dem motorgetriebenen Spulenträger (51) und der motorgetriebenen Antriebsvorrichtung (8) befindet, die sogenannte tatsächliche "Abwickelspannung" (T_unwind_actual) gemessen wird, die im ersten Strang (2) wirkt, und die Eingangsspulengeschwindigkeit (ω7) eingestellt wird, um die tatsächliche Abwickelspannung (T_unwind_actual) zu einem vorbestimmten Abwickelspannungs-Sollwert (T_unwind_set) konvergieren zu lassen, so dass im betroffenen Strang, der sich am Eingang der motorgetriebenen Antriebsvorrichtung (8) befindet, eine erste Spannungsstufe festgelegt wird, die gleich der tatsächlichen Abwickelspannung (T_unwind_actual) ist, ab welcher durch eine Bremswirkung auf den Strang oder eine Beschleunigungswirkung auf den Strang, die von der motorgetriebenen Antriebsvorrichtung (8) ausgeübt wird, dem Strang die gewünschte tatsächliche Verbindungsspannung (T_actual) verliehen wird, die stromab der motorgetriebenen Antriebsvorrichtung (8) eine zweite Spannungsstufe bildet, deren Wert vorzugsweise unter der ersten Spannungsstufe liegt, zum Beispiel zwischen 5 cN und 100 cN.

5. Verfahren nach einem der vorhergehenden Ansprüche, **dadurch gekennzeichnet, dass** jeder von dem ersten und zweiten Strang (2, 3) separat geregelt wird, der erste Strang (2) entsprechend dem Strang-Spannungsregelungsmodus und der zweite Strang (3) entsprechend einem Geschwindigkeitsregelungsmodus, bei dem ein Vorschubgeschwindigkeits-Sollwert (V_fwd_set) festgelegt wird, der einem Vorschubgeschwindigkeitswert entspricht, der dem zweiten Strang (3) stromauf des Verbindungspunkts (4) verliehen werden soll, und ein Geschwindigkeitsregelungsorgan (64) verwendet wird, das auf den zweiten Strang (3) stromauf des Verbindungspunkts (4) wirkt, um die tatsächliche Vorschubgeschwindigkeit (V_fwd_actual) des zweiten Strangs (3) automatisch zum Vorschubgeschwindigkeits-Sollwert (V_fwd_set) konvergieren zu lassen.

6. Verfahren nach einem der vorhergehenden Ansprüche, **dadurch gekennzeichnet, dass** es einen Schritt des Auswählens aufweist, mit dem entscheiden wird, entweder eine Spannungsregelung des zweiten Strangs (3) durch Anwendung eines Spannungsregelungsmodus *mutatis mutandis* auf den zweiten Strang, oder eine Geschwindigkeitsregelung des zweiten Strangs (3) entsprechend einem Geschwindigkeitsregelungsmodus zu wählen, bei dem ein Vorschubgeschwindigkeits-Sollwert (V_fwd_set) festgelegt wird, der einem Vorschubgeschwindigkeitswert entspricht, der dem zweiten Strang (3) stromauf des Verbindungspunkts (4) verliehen werden soll, und ein Geschwindigkeitsregelungsorgan (64) verwendet wird, das auf den zweiten Strang (3) stromauf des Verbindungspunkts (4) wirkt, um die tatsächliche Vorschubgeschwindigkeit (V_fwd_actual) des zweiten Strangs (3) automatisch zum Vorschubgeschwindigkeits-Sollwert (V_fwd_set) konvergieren zu lassen.

7. Verfahren nach einem der vorhergehenden Ansprüche, **dadurch gekennzeichnet, dass**, wenn der Spannungsregelungsmodus ausgewählt wird, die tatsächliche Verbindungsspannung (T_actual) des betreffenden Strangs mittels eines Spannungsüberwachungsorgans (32) gemessen wird, das eine Fadenführung (35) wie etwa eine frei drehende Scheibe oder Rolle umfasst, die gegen den betreffenden Strang (2, 3) drückt und die von einem elastisch verformbaren Halter (36) getragen wird, dessen elastische Verformung mittels eines geeigneten Sensors (37) gemessen wird, zum Beispiel mittels eines Dehnungsmessstreifens.

8. Verfahren nach einem der vorhergehenden Ansprüche, **dadurch gekennzeichnet, dass** beim Schritt (b) des Verflechtens die Verflechtung durch Verdrillen erzielt wird, so dass der zweite Strang (3) um den ersten Strang (2) gewickelt wird oder der zweite Strang (3) und der erste Strang (2) umeinander gewickelt werden, um das Fadenelement (1) zu bilden.

9. Anlage (5) zur Herstellung eines Fadenelements (1) durch Verflechtung von wenigstens einem ersten Strang (2) und einem zweiten Strang (3), der sich vom ersten Strang unterscheidet, wobei die Anlage Folgendes umfasst:
- eine Zuführvorrichtung (6) zur Beförderung des ersten Strangs (2) bzw. des zweiten Strangs (3) zu einem Verbindungspunkt (4), an dem der erste Strang und der zweite Strang zusammentreffen,
- eine Flechtvorrichtung (8) zur Verflechtung des ersten Strangs (2) und des zweiten Strangs (3) miteinander am Verbindungspunkt (4), um ein Fadenelement (1) aus dem wenigstens ersten und zweiten Strang (2, 3) zu bilden,
wobei die Anlage **dadurch gekennzeichnet ist, dass** sie eine Spannungsregelungseinheit (30) umfasst, die dafür angeordnet ist, die Spannung des Strangs gemäß einem Betriebsmodus, dem sogenannten "Spannungsregelungsmodus", im geschlossenen Kreis zu regeln, wobei die Spannungsregelungseinheit (30) zu diesem Zweck Folgendes umfasst:
- ein Organ (31) zur Festlegung eines Spannungssollwerts, das es ermöglicht, einen Sollwert, den "Verbindungsspannungs-Sollwert" (T_set), festzulegen, der für einen Längsspannungszustand repräsentativ ist, der im ersten Strang (2) erzielt werden soll, wenn der erste Strang den Verbindungspunkt (4) erreicht,
- ein Spannungsüberwachungsorgan (32), das es ermöglicht, an einem ersten Spannungsmesspunkt (PT1), der sich entlang dem ersten Strang (2) und stromauf des Verbindungspunkts (4) im Verhältnis zur Beförderungsrichtung (F) des ersten Strangs befindet, die sogenannte "tatsächliche Verbindungsspannung" (T_actual) zu messen, die innerhalb des ersten Strangs wirkt,
- ein Spannungsrückführungsorgan (33), das es ermöglicht, einen Fehler, den sogenannten "Spannungsfehler" (ER_T), zu bewerten, der der Differenz zwischen dem Verbindungsspannungs-Sollwert (T_set) und der tatsächlichen Verbindungsspannung (T_actual) des ersten Strangs entspricht,
- und ein Spannungsregelungsorgan (34), das in Abhängigkeit des Spannungsrückführungsorgans (33) gestellt ist und das auf den ersten Strang (2) stromauf des Verbindungspunkts (4) wirken kann, um innerhalb des ersten Strangs die tatsächliche Verbindungsspannung (T_actual) automatisch zum Verbindungsspannungs-Sollwert (T_set) konvergieren zu lassen,
wobei die Anlage **dadurch gekennzeichnet ist, dass** sie ebenfalls eine Vorschubgeschwindigkeits-Regelungseinheit (60) umfasst, die dafür angeordnet ist, die Vorschubgeschwindigkeit (V_fwd) des ersten Strangs (2) gemäß einem Betriebsmodus, dem sogenannten "Geschwindigkeitsregelungsmodus" im geschlossenen Kreis zu regeln, wobei die Geschwindigkeitsregelungseinheit zu diesem Zweck Folgendes umfasst:
- ein Organ (61) zur Festlegung eines Geschwindigkeitssollwerts, der es ermöglicht, einen Sollwert festzulegen, den sogenannten "Vorschubgeschwindigkeits-Sollwert" (V_fwd_set), der einem Vorschubgeschwindigkeitswert entspricht, der dem ersten Strang (2) stromauf des Verbindungspunkts (4) verliehen werden soll,
- ein Geschwindigkeitsüberwachungsorgan (62), das es ermöglicht, an einem Vorschubgeschwindigkeits-Messpunkt (PV1), der sich entlang dem ersten Strang (2) und stromauf des Verbindungspunkts (4) befindet, einen Geschwindigkeitswert, die sogenannte "tatsächliche Vorschubgeschwindigkeit" (V_fwd_actual), zu messen, die für die tatsächliche Vorschubgeschwindigkeit des ersten Strangs am betreffenden Messpunkt (PV1) repräsentativ ist,
- ein Geschwindigkeitsrückführungsorgan (63), das es ermöglicht, einen Fehler, den sogenannten "Geschwindigkeitsfehler" (ER_V), zu bewerten, der der Differenz zwischen dem Vorschubgeschwindigkeits-Sollwert und der tatsächlichen Vorschubgeschwindigkeit des ersten Strangs entspricht,
- und ein Geschwindigkeitsregelungsorgan (64), das in Abhängigkeit des Geschwindigkeitsrückführungsorgans (63) gestellt ist und das auf den ersten Strang stromauf des Verbindungspunkts (4) wirken kann, um die tatsächliche Vorschubgeschwindigkeit (V_fwd_actual) des ersten Strangs automatisch zum Vorschubgeschwindigkeits-Sollwert (V_fwd_set) konvergieren zu lassen,
und dadurch, dass die Anlage ein Auswahlmittel (70) aufweist, das es ermöglicht, für den ersten Strang selektiv den Spannungsregelungsmodus oder den Geschwindigkeitsregelungsmodus zu aktivieren.

10. Anlage nach Anspruch 9, **dadurch gekennzeichnet, dass** sie mehrere Auswahlmittel (70) umfasst, die es ermöglichen, für jeden von dem ersten und zweiten Strang (2, 3) und unabhängig für jeden von dem ersten und zweiten Strang einen Spannungsregelungsmodus oder alternativ einen Geschwindigkeitsregelungsmodus auszuwählen.

11. Anlage nach Anspruch 9 oder 10, **dadurch gekennzeichnet, dass** die Zuführvorrichtung (6) eine motorgetriebene Antriebsvorrichtung (8) wie etwa eine Winde aufweist, die sich stromauf des Verbindungspunkts (4) befindet und den ersten Strang (2) zur Bewegung zum Verbindungspunkt (4) antreibt, und dadurch, dass die motorgetriebene Antriebsvorrichtung (8) alternativ je nach dem Regelungsmodus, der vom Auswahlmittel (70) festgelegt wird, das Spannungsregelungsorgan (34), das von der Spannungsregelungseinheit (30) verwendet wird, oder das Geschwindigkeitsregelungsorgan (64) bildet, das von der Geschwindigkeitsregelungseinheit (60) verwendet wird.

12. Anlage (5) nach einem der Ansprüche 9 bis 11, **dadurch gekennzeichnet, dass** sie wenigstens eine Spannungsregelungseinheit (30), die es ermöglicht, den ersten Strang (2) in der Spannung zu regeln, und eine Geschwindigkeitsregelungseinheit (60) umfasst, die es ermöglicht, den zweiten Strang (3) in der Vorschubgeschwindigkeit zu regeln.

13. Anlage nach einem der Ansprüche 9 bis 12, **dadurch gekennzeichnet, dass** das Auswahlmittel (70) von einer elektromechanischen, elektronischen oder computertechnischen Einheit gebildet ist.

## Claims

1. Method for manufacturing a filamentary element (1) by interlacing at least a first strand (2) and a second strand (3) separate from the first strand, said method comprising the following steps:
- a feeding step (a), during which the first strand (2) and, respectively, the second strand (3) are conveyed to an assembly point (4) at which the first strand and the second strand meet,
- an interlacing step (b), during which the first strand (2) and the second strand (3) are interlaced with one another at the assembly point (4) so as to form a filamentary element (1) from said at least first and second strands (2, 3),
said method being **characterized in that** it comprises a selection step, during which a selector (70) is used to selectively activate a control mode for the first strand (2) from among
a closed-loop strand tension control mode, in which:
- a tension setpoint, referred to as "assembly tension setpoint" (T_set), which is representative of a state of longitudinal tension that is desired to be obtained in the first strand (2) when said first strand arrives at the assembly point (4), is defined,
- the tension referred to as "actual assembly tension" (T_actual) that is exerted within said first strand is measured at a first tension measuring point (PT1) which is located along said first strand and upstream of the assembly point (4) in relation to the conveying direction (F) of said first strand (2),
- a tension feedback loop is used to determine an error, referred to as "tension error" (ER_T), which corresponds to the difference between the assembly tension setpoint and the actual assembly tension of the first strand,
- and, on the basis of said tension error (ER_T), a tension regulator member (34) which acts on the first strand (2) upstream of the assembly point (4) is controlled so as to automatically converge, within said first strand, the actual assembly tension (T_actual) towards the assembly tension setpoint (T_set);
a speed control mode, in which:
- a setpoint, referred to as "forward speed setpoint" (V_fwd_set), which corresponds to a value for a forward speed that is desired to be conferred on the first strand (2) upstream of the assembly point (4), is defined,
- at a forward speed measuring point (PV1) which is located along said first strand (2) and upstream of the assembly point (4), a speed value referred to as "actual forward speed" (V_fwd_actual), which is representative of the actual forward speed of the first strand at the measuring point (PV1) in question, is measured,
- a speed feedback member (63) is used to evaluate an error, referred to as "speed error" (ER _V), which corresponds to the difference between the forward speed setpoint and the actual forward speed of the first strand,
- a speed regulator member (64), which is dependent on the speed feedback member (63), is used to act on the first strand upstream of the assembly point (4) so as to automatically converge the actual forward speed (V_fwd_actual) of the first strand towards the forward speed setpoint (V_fwd_set).

2. Method according to Claim 1, **characterized in that**, during the supplying step (a), the first strand (2) is moved towards the assembly point (4) by means of a motorized drive device (8), such as a spool, which is located upstream of said assembly point (4) and is designed to confer on the first strand (2) a speed referred to as "forward speed" (V_fwd) in response to a drive setpoint applied to said motorized drive device (8), and **in that** said motorized drive device (8), depending on the selected control mode, is selectively used as tension regulator member (34) used by the tension control mode (30) or as speed regulator member (64) used by the speed control mode (60).

3. Method according to Claim 1 or 2, **characterized in that**, during the selection step, use is made of the selector (70), which is electronic or computerized.

4. Method according to one of Claims 1 to 3, **characterized in that**, during the supplying step (a), the first strand (2) is moved towards the assembly point (4) by means of a motorized drive device (8), such as a spool, which is located upstream of the assembly point (4), **in that** the tension control mode is applied to the first strand, **in that** the first tension measuring point (PT1), at which the actual assembly tension (T_actual) is measured, is located in a portion of the first strand, referred to as "approach portion", which extends from the motorized drive device (8), upstream, to the assembly point (4), downstream, and **in that** said method comprises an unwinding step (a0), during which the first strand (2) is unwound from an input reel (7) by means of an unwinding device (50) which is separate from the motorized drive device (8), is located upstream of said motorized drive device (8) and comprises a motorized reel holder (51) intended to receive the input reel (7) and drive it in rotation at a selected speed referred to as "input reel speed" (w7), and **in that** the tension referred to as actual "unwinding tension" (T_unwind_actual), which is exerted in the first strand (2), is measured at a second tension measuring point (PT2) which is located along the first strand (2), between the motorized reel holder (51) and the motorized drive device (8), and the input reel speed (w7) is adjusted so as to converge said actual unwinding tension (T_unwind_actual) towards a predetermined unwinding tension setpoint (T_unwind_set) so as to define, in the strand in question which is at the inlet of the motorized drive device (8), a first tension level equal to the actual unwinding tension (T_unwind_actual), on the basis of which, by way of an action of braking the strand or an action of accelerating the strand which is performed by the motorized drive device (8), the desired actual assembly tension (T_actual), which, downstream of the motorized drive device (8), forms a second tension level of which the value will preferably be less than the first tension level, for example between 5 cN and 100 cN, is conferred on said strand.

5. Method according to one of the preceding claims, **characterized in that** control is performed separately for each of the first and second strands (2, 3), the first strand (2) in accordance with the strand tension control mode, and the second strand (3) in accordance with a speed control mode, in which a forward speed setpoint (V_fwd_set), which corresponds to a value for a forward speed that is desired to be conferred on the second strand (3) upstream of the assembly point (4), is defined and use is made of a speed regulator member (64), which acts on the second strand (3) upstream of the assembly point (4), so as to automatically converge the actual forward speed (V_fwd_actual) of the second strand (3) towards the forward speed setpoint (V_fwd_set).

6. Method according to one of the preceding claims, **characterized in that** it includes a selection step, which is used to make a decision on whether to opt for tension control of the second strand (3), by applying, *mutatis mutandis,* a tension control mode to the second strand, or to opt for speed feedback control of the second strand (3), in accordance with a speed control mode, in which a forward speed setpoint (V_fwd_set), which corresponds to a value for a forward speed that is desired to be conferred on the second strand (3) upstream of the assembly point (4), is defined, and use is made of a speed regulator member (64), which acts on the second strand (3) upstream of the assembly point (4), so as to automatically converge the actual forward speed (V_fwd_actual) of the second strand (3) towards the forward speed setpoint (V_fwd_set).

7. Method according to one of the preceding claims, **characterized in that**, when the tension control mode is selected, the actual assembly tension (T_actual) of the strand in question is measured by means of a tension monitoring member (32) comprising a thread guide (35), such as a pulley or a roller that rotates freely, comes to bear against the strand (2, 3) in question and is borne by an elastically deformable support (36), the elastic deformation of which is measured by means of a suitable sensor (37), for example by means of a strain gauge.

8. Method according to one of the preceding claims, **characterized in that**, during the interlacing step (b), the interlacing is performed by twisting so as to helically wind the second strand (3) around the first strand (2) or the second strand (3) and the first strand (2) one around the other, to form the filamentary element (1) .

9. Installation (5) for manufacturing a filamentary element (1) by interlacing at least a first strand (2) and a second strand (3) separate from the first strand, said installation comprising:
- a feeding device (6) charged with conveying the first strand (2) and, respectively, the second strand (3) to an assembly point (4) at which the first strand and the second strand meet,
- an interlacing device (8) charged with interlacing the first strand (2) and the second strand (3) with one another at the assembly point (4) so as to form a filamentary element (1) from said at least first and second strands (2, 3),
said installation being **characterized in that** it comprises a tension control unit (30), designed for closed-loop control of the tension of the strand in an operating mode referred to as "tension control mode", said tension control unit (30) to that end comprising:
- a tension setpoint defining member (31), which makes it possible to define a setpoint, referred to as "assembly tension setpoint" (T_set), which is representative of a state of longitudinal tension that is desired to be obtained in the first strand (2) when said first strand arrives at the assembly point (4),
- a tension monitoring member (32), which makes it possible to measure the tension referred to as "actual assembly tension" (T_actual), which is exerted within said first strand (2), at a first tension measuring point (PT1) which is located along said first strand and upstream of the assembly point (4) in relation to the conveying direction (F) of said first strand,
- a tension feedback member (33), which makes it possible to evaluate an error, referred to as "tension error" (ER_T), which corresponds to the difference between the assembly tension setpoint (T_set) and the actual assembly tension (T_actual) of the first strand,
- and a tension regulator member (34), which is dependent on the tension feedback member (33) and can act on the first strand (2) upstream of the assembly point (4) so as to automatically converge, within said first strand, the actual assembly tension (T_actual) towards the assembly tension setpoint (T_set);
said installation being **characterized in that** it also comprises a forward speed control unit (60) designed for closed-loop control of the forward speed (V_fwd) of the first strand (2) in an operating mode referred to as "speed control mode", said speed control unit to that end comprising:
- a speed setpoint defining member (61), which makes it possible to define a setpoint, referred to as "forward speed setpoint" (V_fwd_set), which corresponds to a value for a forward speed that is desired to be conferred on the first strand (2) upstream of the assembly point (4),
- a speed monitoring member (62), which makes it possible to measure, at a forward speed measuring point (PV1) which is located along said first strand (2) and upstream of the assembly point (4), a speed value referred to as "actual forward speed" (V_fwd_actual), which is representative of the actual forward speed of the first strand at the measuring point (PV1) in question,
- a speed feedback member (63), which makes it possible to evaluate an error, referred to as "speed error" (ER _V), which corresponds to the difference between the forward speed setpoint and the actual forward speed of the first strand,
- and a speed regulator member (64), which is dependent on the speed feedback member (63) and can act on the first strand upstream of the assembly point (4) so as to automatically converge the actual forward speed (V_fwd_actual) of the first strand towards the forward speed setpoint (V_fwd_set),
and **in that** said installation has a selector (70) which makes it possible to selectively activate, for the first strand, the tension control mode or the speed control mode.

10. Installation according to Claim 9, **characterized in that** it comprises multiple selectors (70) which make it possible to select, for each of the first and second strands (2, 3), and independently for each of the first and second strands, a tension control mode or, alternatively, a speed control mode.

11. Installation according to Claim 9 or 10, **characterized in that** the supplying device (6) has a motorized drive device (8), such as a spool, which is located upstream of said assembly point (4) and moves the first strand (2) towards the assembly point (4), and **in that** said motorized drive device (8), depending on the control mode defined by the selector (70), alternatively forms the tension regulator member (34) used by the tension control unit (30) or the speed regulator member (64) used by the speed control unit (60).

12. Installation (5) according to one of Claims 9 to 11, **characterized in that** it comprises at least one tension control unit (30) for tension control of the first strand (2) and a speed control unit (60) for forward speed control of the second strand (3).

13. Installation according to one of Claims 9 to 12, **characterized in that** the selector (70) is formed by an electromechanical, electronic or computerized unit.
